# FASCICULE DE BREVET EUROPEEN

(11) **EP 0 995 586 B1**
(45) Date de publication et mention de la délivrance du brevet: **25.05.2005**
(21) Numéro de dépôt: 99402478.4
(22) Date de dépôt: 08.10.1999
(51) Int. Cl.: B30B 9/12, B30B 9/26

(54) **Ensemble d'essorage et de compactage de déchets alimentaires**
Entwässerungs- und Verdichtungsvorrichtung für Speisereste
Dewatering and compacting assembly for food waste

(30) Priorité: 09.10.1998 FR 9812680
(43) Date de publication de la demande: 26.04.2000
(73) Titulaire: BONNET CIDELCEM GRANDE CUISINE, Mitry Mory (77290) (FR)
(72) Inventeur: Saponara, Franck, 10210 Chesley (FR)
(74) Mandataire: Casalonga, Axel

(56) Documents cités:
- EP-A- 0 631 819
- WO-A-96/08364
- GB-A- 2 318 524
- US-A- 3 688 687
- US-A- 3 813 082
- US-A- 4 397 230

## Description

La présente invention se rapporte à un ensemble d'essorage et de compactage de déchets alimentaires ayant subi un broyage, le cas échéant avec addition d'eau.

Dans le cadre des cuisines professionnelles, un problème important se pose en ce qui concerne le traitement des déchets alimentaires. Le volume de ces déchets et leur manutention impliquent des surfaces de stockage importantes et des coûts élevés. Ces déchets peuvent être issus aussi bien de "l'amont", c'est-à-dire de la préparation des aliments (légumerie, préparation des viandes, etc.) que de "l'aval", après consommation par le client, en particulier au retour des plateaux-repas lorsqu'il s'agit de restauration self-service. Ces problèmes se rencontrent aussi bien dans la restauration commerciale que dans les collectivités (milieu hospitalier, milieu scolaire, armée, etc.).

Des installations ont été créées pour améliorer ce traitement des déchets alimentaires. On connaît ainsi un système mis au point par la demanderesse et commercialisé sous la dénomination "MT COMPACT". Ce système met en oeuvre un procédé de traitement des déchets par voie liquide (dit "TDL") qui consiste :
- à broyer les déchets (déchets alimentaires auxquels s'ajoutent parfois quelques éléments autres tels que serviettes en papier, pots et couverts en plastique, etc.) au moyen d'un broyeur également appelé pulpeur;
- à transférer les déchets broyés vers une vis d'essorage qui peut être associée directement au broyeur ou, lorsque la configuration des lieux le permet, être située à distance du broyeur dans un local spécial à déchets (local à poubelles); dans ce dernier cas, le transfert entre le broyeur et la vis est assuré par une pompe, de l'eau claire étant amenée dans le broyeur ou dans une cuvette de récupération de déchets avant broyage; pour réaliser des économies d'eau claire, une partie de l'eau d'essorage, en sortie de vis, peut être réinjectée au broyeur ou à la cuvette; et
- à essorer et compacter les déchets par la vis, les déchets essorés et compactés étant rejetés par une goulotte; d'une manière générale, 80% au moins de l'eau peut être ainsi éliminée, les déchets sont donc presque secs et leur volume est diminué dans un rapport de 6:1.

Le problème du nettoyage d'un tel système est important, compte tenu de la nature des déchets, d'autant plus que certains établissements (en particulier les cantines scolaires) ne travaillent pas en permanence (les week-end, les congés, etc.). En effet, les résidus de déchets qui subsistent dans le système entraînent un développement bactérien qui est inadmissible pour l'hygiène et également intolérable du point de vue odeur. A ce sujet, le point critique du nettoyage se situe au niveau de la vis qui retient de l'ordre de 1 à 2 kgs de déchets en fin de fonctionnement, une partie importante par adhérence sur les spires de la vis.

Les moyens utilisés jusqu'à présent pour tenter de remédier à ce problème consiste :
- dans l'injection de produits bactériostatiques pendant le traitement, afin d'éviter toute prolifération bactérienne,
- dans le démontage de la vis pour nettoyage de cette dernière en-dehors du système; dans ce cas, il est nécessaire d'ouvrir le carter de la vis et de déposer cette dernière. Cette opération est laborieuse et pénible et il est généralement nécessaire de réaliser la vis en matière plastique afin d'en diminuer le poids, cela en détriment de sa robustesse.

Un ensemble d'essorage et de compactage de déchets selon le préambule de la revendication 1 est décrit dans le brevet EP-A-0 631 819.

La présente invention vise un ensemble d'essorage et de compactage de déchets alimentaires avec un système de vis à nettoyage simple et aisé.

L'ensemble d'essorage et de compactage suivant l'invention pour des déchets alimentaires ayant subi un broyage, comprend une vis qui est montée mobile en rotation dans un tamis à l'intérieur d'un carter et qui, en position de travail sensiblement verticale, est entraînée en rotation autour de son axe pour recevoir les déchets en partie basse, les véhiculer de bas en haut en les essorant et les rejeter en partie haute à l'état essoré. La vis, le carter et le tamis sont réunis en un module monté déplaçable entre la position de travail sensiblement verticale et une position de nettoyage sensiblement horizontale. Le carter est ouvrant de manière à permettre l'accès à la vis en position de nettoyage.

De préférence, le système d'entraînement en rotation de la vis est stationnaire et situé à l'extrémité inférieure de la vis se trouvant en position de travail.

La vis et le système d'entraînement en rotation de la vis présentent de préférence des moyens automatiques d'accouplement et de désaccouplement conçus pour assurer un accouplement à la fin du mouvement du module vis/carter/tamis de la position de nettoyage à la position de travail et un désaccouplement au début du mouvement du module de la position de travail à la position de nettoyage.

Les moyens d'accouplement et de désaccouplement comprennent avantageusement des parties d'emboîtement mâle et femelle de formes complémentaires.

Suivant un mode de réalisation préféré, les moyens de montage et de déplacement du module vis/carter/tamis sont conçus de manière à imposer un mouvement de translation axiale vers le haut suivi d'un mouvement de pivotement lors du passage de la position de travail à la position de nettoyage, et un mouvement de pivotement suivi d'un mouvement de translation axiale vers le bas lors du passage de la position de nettoyage à la position de travail.

Suivant un mode de réalisation préféré, le carter de la vis comprend une section inférieure stationnaire en forme de bol qui ne fait pas partie du module déplaçable et qui récupère l'eau d'essorage, et une section supérieure mobile qui fait partie dudit module, ladite section supérieure du carter étant ouvrante.

Cette section supérieure ouvrante du carter est avantageusement divisée parallèlement à l'axe de la vis en une partie basse formant auge qui, lorsque le module se trouve en position de nettoyage, entoure la vis dans le bas, et en une partie haute formant couvercle qui, lorsque le module se trouve en position de nettoyage, recouvre la vis dans le haut et ferme la partie formant auge.

De préférence, la partie formant couvercle est articulée sur la partie formant auge sur l'un de ses bords longitudinaux et peut être solidarisée avec la partie formant auge, en vue de la fermeture du carter, par des moyens de fermeture rapide, par exemple du type à grenouillère.

Le tamis peut être avantageusement divisé parallèlement à l'axe de la vis en deux parties dont l'une peut être ouverte, en position de nettoyage, pour donner accès à la vis, après ouverture du carter.

De préférence, la partie formant couvercle peut comprendre des moyens pour maintenir le tamis fermé autour de la vis en position fermée du carter.

En se référant aux dessins annexés, on va décrire ci-après plus en détail un mode de réalisation illustratif et non limitatif d'un ensemble d'essorage et de compactage conforme à l'invention; sur les dessins :
la figure 1 est une vue en élévation latérale de l'ensemble d'essorage et de compactage, en position de travail;
la figure 2 est une vue analogue à celle de la figure 1, dans une position intermédiaire;
la figure 3 est une vue analogue à celle des figures 1 et 2, montrant l'ensemble en position de nettoyage;
la figure 4 est une vue partielle selon la figure 1, à plus grande échelle, partiellement en coupe, montrant l'accouplement de la vis avec son système d'entraînement;
la figure 5 est une vue analogue à celle de la figure 4, montrant la vis désaccouplée de son système d'entraînement, dans la position intermédiaire selon la figure 2;
les figures 6, 7 et 8 sont des vues schématiques en coupe du module vis/carter/tamis, en position fermée et en position ouverte.

L'ensemble d'essorage et de compactage tel qu'illustré par les dessins, est intégré à une installation de traitement de déchets alimentaires dont on reconnaît sur les figures 1 à 3 le bâti 1 et le broyeur ou pulpeur 2 qui reçoit les déchets alimentaires à traiter. La pulpe résultant du broyage des déchets est envoyée en sortie du broyeur 2 directement à un ensemble 3 d'essorage et de compactage.

Tel que cela apparaît sur la figure 3 et surtout sur les figures 4 et 5, l'ensemble 3 comprend essentiellement un module vis/carter/tamis 4 comprenant une vis 5, un carter 6 et un tamis 7, un système d'entraînement 8 pour la vis 5, dont l'axe de sortie 8a est légèrement incliné, par exemple de 15°, par rapport à la verticale, un bol 9 de récupération de l'eau d'essorage, qui surmonte le système d'entraînement 8, et une pompe 10 de recyclage de l'eau d'essorage récupérée dans le bol 9.

Tandis que le broyeur 2, le système d'entraînement 8, le bol 9 et la pompe de recyclage 10 sont montés en position stationnaire sur le bâti 1, le module vis/carter/tamis 4 est monté mobile sur le bâti 1 par l'intermédiaire d'un système 11 de support et de guidage.

Le système 11 de support et de guidage du module 4 est conçu de manière que le module 4 puisse être amené, d'une position de travail selon les figures 1 et 4 dans laquelle, l'axe de la vis 5 étant aligné avec l'axe de sortie 8a du système d'entraînement 8, la vis 5 est abaissée, de manière que l'extrémité inférieure de la vis 5 se trouve en prise avec la sortie du système d'entraînement 8 (voir figure 4), en passant par une position intermédiaire selon les figures 2 et 5, dans laquelle l'axe de la vis 5 se trouve toujours aligné avec l'axe de sortie 8a du système d'entraînement 8, mais la vis 5 est soulevée de manière que l'extrémité inférieure de la vis 5 se trouve dégagée de la sortie du système d'entraînement 8, à une position de nettoyage selon la figure 3, par basculement du module 4 de 90° par rapport à la position intermédiaire.

Il ressort des figures 1 à 3 que le système 11 comprend une coulisse 12 sur une console 13 solidaire du bol 9, un coulisseau 14 sur une console 15 qui est solidaire du carter 6 et est articulée par un axe 16 sur un guide 17 parallèle à l'axe 8a, un levier 18 de verrouillage en position de travail et un vérin à gaz 19 qui assiste les mouvements du module 4 en équilibrant la masse de ce dernier, comme cela est bien connu, par exemple, pour les haillons ou capots de véhicules automobiles.

Comme le montrent plus particulièrement les figures 4 et 5, l'extrémité d'entraînement de la vis 5 n'est pas entourée par le tamis 7. En position de travail selon la figure 4, elle se trouve dans une partie de carter 20 qui est située entre le fond du bol 9 et le système d'entraînement 8, et dans laquelle débouche la tubulure 21 d'alimentation en pulpe provenant du broyeur 2. La sortie du système d'entraînement 8 est constituée par un bout d'arbre 22 prolongé par une partie mâle ou tête d'accouplement 23 polygonale, par exemple hexagonale. La vis 5 présente, à son extrémité d'entraînement, une partie 24 d'accouplement de forme correspondante, en l'occurence une partie femelle polygonale.

Dans la position de travail selon les figures 1 et 4, les deux parties d'accouplement 23 et 24 sont emboîtées l'une dans l'autre, tandis que dans la position selon les figures 2 et 5 qui est la position intermédiaire entre la position de travail et la position de nettoyage, les parties d'accouplement 23 et 24 sont désemboîtées, du fait du déplacement du module 4, donc de la vis 5, en translation vers le haut par rapport au système d'entraînement 8.

En se référant aux figures 6 à 8, on va décrire ci-après plus en détail la structure du module vis/carter/tamis 4.

Le module 4 comprend un carter 6 de forme générale parallélépipédique, de longueur inférieure à la longueur de la vis 5 et composé d'un fond de carter 25 et d'un couvercle 26. Le couvercle 26 est articulé sur le fond de carter 25 sur l'un de ses bords longitudinaux par des charnières 27. Sur le côté opposé aux charnières 27, le fond de carter 25 porte des systèmes de fermeture rapide 28 du type à grenouillère coopérant avec des crochets 29 sur le couvercle 26.

Le fond de carter 25 comporte intérieurement, sur ses deux côtés longitudinaux, des supports 31, 32 pour le tamis 7. Le tamis 7, de forme cylindrique, est divisé en deux moitiés de tamis 33, 34 demi-cylindriques. La moitié de tamis inférieure 33 repose sur les supports 31 et 32, tandis que la moitié de tamis supérieure 34 est articulée par une charnière 35 sur le support 31, du côté des charnières 27 du couvercle 26. Ce dernier comporte, sur sa face inférieure, une patte de maintien 36 qui, en position fermée du couvercle 26, bloque la moitié de tamis supérieure 34 sur la moitié de tamis inférieure 33, comme représenté sur la figure 6, pour maintenir ainsi le tamis 7 fermé autour de la vis 5.

Pour accéder à la vis 5, en position de nettoyage, il suffit ainsi d'ouvrir le couvercle 26 par pivotement autour des charnières 27 et de faire pivoter vers le haut la moitié de tamis supérieure 34 autour de la charnière 35, selon la figure 7. Il est alors possible, soit de nettoyer la vis 5 (et le tamis 7) dans le carter 6, par exemple au jet d'eau, soit de retirer la vis 5 pour la nettoyer à part.

Il ressort de la figure 8 que les deux moitiés de tamis 33, 34 sont montées sur les supports 31, 32 à l'aide de deux jeux de vis 37, 38. Il suffit donc, en position de nettoyage, le couvercle 26 étant ouvert, de retirer les vis 37, 38 pour pouvoir démonter complètement les deux moitiés de tamis 33, 34 en vue de leur nettoyage en dehors du carter 6.

Il va de soi que le mode de réalisation représenté et décrit n'a été donné qu'à titre d'exemple illustratif et non limitatif et que de nombreuses modifications et variantes sont possibles dans le cadre de l'invention.

Ainsi, le module vis/carter/tamis 4 pourrait avoir, par exemple, une position de travail verticale et une position de nettoyage horizontale. Cependant, l'inclinaison du module 4 par rapport à la verticale en position de travail et par rapport à l'horizontale en position de nettoyage, présente l'avantage de faciliter d'une part l'écoulement de l'eau d'essorage dans le bol 9, en position de travail, et d'autre part l'écoulement de l'eau de nettoyage, en position de nettoyage selon la figure 3, par la goulotte 39 prévue à l'extrémité libre du module 4 en vue de la décharge des déchets essorés et compactés en position de travail selon la figure 1.

Les parties d'accouplement 23, 24 entre la vis 5 et son système d'entraînement 8 pourraient être remplacées par des moyens différents assumant la même fonction, à savoir un accouplement et un désaccouplement automatiques, par un mouvement de translation axiale de la vis.

Le passage du module 4 de la position de travail à la position de nettoyage, et inversement, par un mouvement de translation et un mouvement de pivotement de ± 90°, ne nécessite pas d'efforts excessifs, notamment du fait de l'assistance de ces mouvements par le vérin 19, cela même lorsque la vis 5 est relativement lourde, comme c'est le cas pour une vis métallique.

## Revendications

1. Ensemble d'essorage et de compactage de déchets alimentaires ayant subi un broyage avec éventuellement addition d'eau, comprenant une vis qui est montée mobile en rotation dans un tamis à l'intérieur d'un carter et qui, en position de travail sensiblement verticale, est entraînée en rotation autour de son axe pour recevoir les déchets en partie basse, les véhiculer de bas en haut en les essorant et les rejeter en partie haute à l'état essoré, **caractérisé par le fait que** la vis (5), le carter (6) et le tamis (7) sont réunis en un module vis/carter/tamis (4) monté déplaçable entre la position de travail sensiblement verticale et une position de nettoyage sensiblement horizontale et que le carter (6) est ouvrant de manière à permettre l'accès à la vis (5) en position de nettoyage.

2. Ensemble suivant la revendication 1, **caractérisé par le fait que** le système (8) d'entraînement en rotation de la vis est situé à l'extrémité inférieure de la vis se trouvant en position de travail.

3. Ensemble suivant la revendication 2, **caractérisé par le fait que** le système (8) d'entraînement de la vis (5) est monté en position stationnaire et que la vis (5) et son système d'entraînement (8) présentent des moyens (23, 24) d'accouplement/désaccouplement.

4. Ensemble suivant la revendication 3, **caractérisé par le fait que** les moyens (11) de montage et de déplacement du module (4) sont conçus de manière à imposer un mouvement de translation axiale vers le haut suivi d'un mouvement de pivotement lors du passage de la position de travail à la position de nettoyage, et un mouvement de pivotement suivi d'un mouvement de translation axiale vers le bas lors du passage de la position de nettoyage à la position de travail.

5. Ensemble suivant la revendication 4, **caractérisé par le fait que** les moyens d'accouplement/désaccouplement sont conçus de manière à assurer un accouplement et un désaccouplement automatiques sous l'effet du mouvement de translation axiale de la vis.

6. Ensemble suivant la revendication 5, **caractérisé par le fait que** le carter comprend une section inférieure (9) stationnaire et une section supérieure (6) mobile avec le module.

7. Ensemble suivant la revendication 6, **caractérisé par le fait que** la section de carter (6) mobile avec le module (4) comprend une partie de fond (25) formant auge et une partie supérieure (26) formant couvercle.

8. Ensemble suivant la revendication 7, **caractérisé par le fait que** le couvercle (26) est articulé sur l'auge (25) sur l'un de ses bords longitudinaux et peut, à son autre bord, être bloqué sur l'auge par des moyens de fermeture rapide (28, 29).

9. Ensemble suivant la revendication 8, **caractérisé par le fait que** le tamis (7) est divisé parallèlement à l'axe de la vis en deux parties (33, 34) dont l'une (34) est montée pivotante par rapport à l'autre pour pouvoir être ouverte, le couvercle (26) étant ouvert, et donner accès à la vis.

10. Ensemble suivant la revendication 9, **caractérisé par le fait que** les deux parties de tamis (33, 34) sont démontables en vue de leur nettoyage.

## Patentansprüche

1. Anordnung zum Entwässern und Verdichten von zerkleinerten Speiseresten, gegebenenfalls unter Zugabe von Wasser, mit einer in einem Sieb im Inneren eines Gehäuses drehbar angebrachten Spindel, die in im Wesentlichen vertikaler Arbeitsstellung um ihre Achse drehangetrieben wird, um die Reste im unteren Teil aufzunehmen, sie von unten nach oben zu befördern und sie dabei zu entwässern und im oberen Teil im entwässerten Zustand auszutreiben, **dadurch gekennzeichnet, dass** die Spindel (5), das Gehäuse (6) und das Sieb (7) in einem Spindel/Gehäuse/Sieb-Modul (4) vereinigt sind, das zwischen der im Wesentlichen vertikalen Arbeitsstellung und einer im Wesentlichen horizontalen Reinigungsstellung verschiebbar angebracht ist, und dass das Gehäuse (6) geöffnet werden kann, um den Zugang zur Spindel (5) in Reinigungsstellung zu gestatten.

2. Anordnung nach Anspruch 1, **dadurch gekennzeichnet, dass** sich das System (8) zum Drehantrieb der Spindel am unteren Ende der sich in Arbeitsstellung befindenden Spindel befindet.

3. Anordnung nach Anspruch 2, **dadurch gekennzeichnet, dass** das System (8) zum Antrieb der Spindel (5) in stationärer Stellung montiert ist und dass die Spindel (5) und ihr Antriebssystem (8) Verbindungs-/Trennmittel (23, 24) aufweisen.

4. Anordnung nach Anspruch 3, **dadurch gekennzeichnet, dass** die Mittel (11) zum Montieren und Verschieben des Moduls (4) so konzipiert sind, dass sie beim Passieren von der Arbeitsstellung in die Reinigungsstellung eine axiale Translationsbewegung nach oben, gefolgt von einer Schwenkbewegung und beim Passieren von der Reinigungsstellung in die Arbeitsstellung eine Schwenkbewegung, gefolgt von einer axialen Translationsbewegung nach unten erfordern.

5. Anordnung nach Anspruch 4, **dadurch gekennzeichnet, dass** die die Verbindungs-/Trennmittel so konzipiert sind, dass sie ein automatisches Verbinden und Trennen unter der Wirkung der axialen Translationsbewegung der Spindel gewährleisten.

6. Anordnung nach Anspruch 5, **dadurch gekennzeichnet, dass** das Gehäuse einen stationären unteren Abschnitt (9) und einen beweglichen oberen Abschnitt (6) mit dem Modul umfasst.

7. Anordnung nach Anspruch 6, **dadurch gekennzeichnet, dass** der bewegliche Abschnitt (6) des Gehäuses mit dem Modul (4) einen einen Kübel bildenden Bodenteil (25) und einen einen Deckel bildenden oberen Teil (26) umfasst.

8. Anordnung nach Anspruch 7, **dadurch gekennzeichnet, dass** der Deckel (26) an einem seiner Längsränder am Kübel (25) angelenkt ist und an seinem anderen Rand durch Schnellverschlussmittel (28, 29) am Kübel verriegelt werden kann.

9. Anordnung nach Anspruch 8, **dadurch gekennzeichnet, dass** das Sieb (7) parallel zur Achse der Spindel in zwei Teile (33, 34) unterteilt ist, von denen einer (34) schwenkbar bezüglich des anderen angebracht ist, so dass er geöffnet werden kann, wenn der Deckel (26) geöffnet ist, und Zugang zur Spindel gewährt.

10. Anordnung nach Anspruch 9, **dadurch gekennzeichnet, dass** die beiden Teile des Siebs (33, 34) für ihre Reinigung demontierbar sind.

## Claims

1. Assembly for drying and compacting food waste having sustained a grinding with where necessary the addition of water, comprising a screw which is mounted mobile in rotation in a sieve inside a casing and which, in substantially vertical working position, is rotated about its axis to receive the waste in the bottom portion, carry it from bottom to top while drying it and expelling it at the top portion in the dried state, **characterized in that** the screw (5), the casing (6) and the sieve (7) are combined in a screw/casing/sieve module (4) mounted movably between the substantially vertical working position and a substantially horizontal cleaning position and that the casing (6) can be opened so as to allow access to the screw (5) in cleaning position.

2. Assembly according to Claim 1, **characterized in that** the system (8) for rotating the screw is situated at the bottom end of the screw being in working position.

3. Assembly according to Claim 2, **characterized in that** the system (8) for driving the screw (5) is mounted in stationary position and that the screw (5) and its driving system (8) have coupling/decoupling means (23, 24).

4. Assembly according to Claim 3, **characterized in that** the means (11) for mounting and moving the module (4) are designed so as to impose a movement of axial translation upwards followed by a pivoting movement during the transition from the working position to the cleaning position, and a pivoting movement followed by a movement of axial translation downwards during the transition from the cleaning position to the working position.

5. Assembly according to Claim 4, **characterized in that** the coupling/decoupling means are designed so as to provide an automatic coupling and decoupling under the effect of the movement of axial translation of the screw.

6. Assembly according to Claim 5, **characterized in that** the casing comprises a bottom stationary section (9) and a top section (6) movable with the module.

7. Assembly according to Claim 6, **characterized in that** the section of casing (6) movable with the module (4) comprises a bottom portion (25) forming a trough and a top portion (26) forming a cover.

8. Assembly according to Claim 7, **characterized in that** the cover (26) is articulated on the trough (25) on one of its longitudinal edges and may, at its other edge, be locked onto the trough by fast closure means (28, 29).

9. Assembly according to Claim 8, **characterized in that** the sieve (7) is divided parallel to the axis of the screw into two portions (33, 34) one of which (34) is mounted pivoting relative to the other in order to be able to be opened, the cover (26) being open, and provide access to the screw.

10. Assembly according to Claim 9, **characterized in that** the two sieve portions (33, 34) can be removed so that they can be cleaned.
